# EUROPÄISCHE PATENTSCHRIFT

(11) **EP 2 567 647 B1**
(45) Veröffentlichungstag und Bekanntmachung des Hinweises auf die Patenterteilung: **02.03.2016**
(21) Anmeldenummer: 12195326.9
(22) Anmeldetag: 18.12.2008
(51) Int. Cl.: A47L 1/05, A47L 7/00, A47L 13/11

(54) **Hartflächenabsauggerät**
Hard surface vacuuming device
Appareil d'aspiration pour surfaces dures

(30) Priorität: 11.01.2008 DE 102008004964
(43) Veröffentlichungstag der Anmeldung: 13.03.2013
(62) Teilanmeldung aus: 08870297.2
(73) Patentinhaber: Alfred Kärcher GmbH & Co. KG, 71364 Winnenden (DE)
(72) Erfinder: Scharmacher, Michael, 71364 Winnenden (DE); Diehl, Ralph, 73666 Baltmannsweiler (DE); Schütz, Michael, 70439 Stuttgart (DE); Rauscher, Günter, 72644 Oberboihingen (DE)
(74) Vertreter: Hoeger, Stellrecht & Partner Patentanwälte mbB

(56) Entgegenhaltungen:
- EP-A- 0 663 176
- US-A- 4 894 882

## Beschreibung

Die Erfindung betrifft ein Hartflächenabsauggerät mit den Merkmalen des Oberbegriffes von Patentanspruch 1.

Hartflächenabsauggeräte mit einer Saugdüse und einem Saugaggregat, das über einen Strömungsweg mit der Saugdüse in Strömungsverbindung steht zum Absaugen eines Flüssigkeits-Luftgemisches von einer Hartfläche, und mit einer Abscheideeinrichtung zum Abscheiden von Flüssigkeit aus dem Flüssigkeits-Luftgemisch sowie mit einem Schmutzflüssigkeitstank zur Aufnahme der abgeschiedenen Flüssigkeit, können zum Absaugen von Hartflächen, insbesondere gefliester Wände oder Böden, oder auch zum Entfernen eines Wasserfilms von Fensterscheiben oder Glastüren zum Einsatz kommen. Hierzu kann mittels des Saugaggregates eine Saugströmung erzielt werden, so dass Schmutzpartikel und Wassertröpfchen durch die Saugdüse hindurch von der Hartfläche abgesaugt und in den Schmutzflüssigkeitsbehälter überführt werden können. Derartige Hartflächenabsauggeräte sind beispielsweise aus den US-Patentschriften 3,254,360 und 3,118,165 bekannt. Darüber hinaus werden derartige Hartflächenabsauggeräte in der DE 2555648 A1 beschrieben.

Weiter offenbart auch die US 6,347,428 ein derartiges Hartflächenabsauggerät, wobei die Hartfläche nicht nur abgesaugt sondern alternativ mittels einer rotierbaren Bürste gereinigt werden kann. Hierzu kann der vom Saugaggregat erzeugte Saugstrom entweder durch einen Saugmund der Saugdüse oder aber durch einen Rotorder über ein Getriebe die Bürste antreibt, oder hindurch geleitet werden. Der vom Saugmund der Saugdüse ausgehende Saugstrom wird zum Absaugen der Hartfläche durch den Schmutzflüssigkeitstank hindurchgeleitet, wobei Flüssigkeitströpfchen innerhalb des Schmutzflüssigkeitstanks aus dem Flüssigkeits-Luftgemisch abgeschieden werden. Dies hat den Nachteil, dass die Abscheidewirkung abhängig ist vom Pegelstand innerhalb des Schmutzflüssigkeitstankes.

Die US-Patentschrift 6,691,369 beschreibt ein Hartflächenabsauggerät, bei dem der Schmutzflüssigkeitstank mittels eines Schwimmers vom Strömungsweg zwischen der Saugdüse und dem Saugaggregat abgetrennt ist. Die Abscheidewirkung wird somit nicht durch den Pegelstand des Schmutzflüssigkeitstankes beeinträchtigt. Allerdings besteht die Gefahr, dass im Schmutzflüssigkeitstank befindliche Flüssigkeit wieder aus der Saugdüse heraustritt, sofern das Hartflächenabsauggerät schräg zur Vertikalen ausgerichtet wird. Insbesondere bei einem Transport des Hartflächenabsauggerätes nach einem erfolgten Einsatz hat der Benutzer daher sorgfältig darauf zu achten, dass er das Hartflächenabsauggerät in einer vorgegebenen Lage hält.

Aus der US-Patentschrift 4,894,882 ist ein Hartflächenabsauggerät mit den Merkmalen des Oberbegriffes von Patentanspruch 1 bekannt. Es umfasst in einem oberen Gehäuseteil einen Schmutzflüssigkeitstank, der mit einer Abscheideeinrichtung kombiniert ist. Ein Saugaggregat ist unterhalb des Schmutzflüssigkeitstanks angeordnet. Der Schmutzflüssigkeitstank weist einen Einfüllkanal auf, der an seinem freien Ende eine Saugdüse trägt. Der Schmutzflüssigkeitstank und die Abscheideeinrichtung sind baulich nicht voneinander getrennt. Ein ähnlich ausgestaltetes Hartflächenabsauggerät ist aus der Veröffentlichung EP 0 663 176 A1 bekannt. Auch das darin beschriebene Hartflächenabsauggerät weist einen Schmutzflüssigkeitstank auf, der mit einer Abscheideeinrichtung kombiniert ist und von dieser baulich nicht getrennt ist. Ein Einfüllkanal ragt in den Schmutzflüssigkeitstank hinein, der an seinem dem Schmutzflüssigkeitstank abgewandten freien Ende eine Saugdüse trägt und innerhalb des Schmutzflüssigkeitstanks von einem Ausweichraum umgeben ist, welcher beim Verschwenken des Hartflächenabsauggeräts aus der vertikalen Stellung Flüssigkeit aus einem Sammelraum des Schmutzflüssigkeitstanks aufnimmt.

Aufgabe der vorliegenden Erfindung ist es, ein Hartflächenabsauggerät der eingangs genannten Art derart weiterzubilden, dass es unabhängig vom Füllstand des Schmutzflüssigkeitstanks eine gleichbleibende Saugströmung ausbildet, ohne dass die Gefahr besteht, dass im Schmutzflüssigkeitstank befindliche Flüssigkeit wieder aus diesem heraustreten kann.

Diese Aufgabe wird durch ein Hartflächenabsauggerät mit den Merkmalen von Patentanspruch 1 gelöst.

Beim erfindungsgemäßen Hartflächenabsauggerät erfolgt die Abscheidung von Flüssigkeit aus dem angesaugten Flüssigkeits-Luftgemisch in einer Abscheidekammer, die im Strömungsweg zwischen der Saugdüse und dem Saugaggregat angeordnet ist und die mit dem Schmutzflüssigkeitstank verbunden ist. Im Schmutzflüssigkeitstank sammelt sich die abgeschiedene Flüssigkeit, ohne dass dadurch die vom Saugaggregat hervorgerufene Saugströmung beein-trächtigt wird. Die Saugströmung durchgreift den Schmutzflüssigkeitstank nicht, und ist somit unabhängig vom Füllstand des Schmutzflüssigkeitstanks. Die Abscheidewirkung hängt nicht vom Pegelstand des Schmutzflüssigkeitstankes ab, da die Abscheidung außerhalb des Schmutzflüssigkeitstanks erfolgt.

Um sicherzustellen, dass im Schmutzflüssigkeitstank befindliche Flüssigkeit nicht wieder aus diesem heraustreten kann, falls der Benutzer das Hartflächenabsauggerät aus der aufrechten Lage beispielsweise in eine liegende Stellung oder gar in eine Stellung über Kopf verschwenkt, ist eine Befüllungseinrichtung vorgesehen mit einem Einfüllkanal, der eine Einfüllöffnung aufweist. Über die Einfüllöffnung kann Flüssigkeit, die in der Abscheidekammer aus dem Flüssigkeits-Luftgemisch abgeschieden wurde, in den Schmutzflüssigkeitstank gelangen. Der Schmutzflüssigkeitstank bildet unterhalb der Einfüllöffnung einen Sammelraum für die abgeschiedene Flüssigkeit aus. Darüber hinaus umfasst der Schmutzflüssigkeitstank in dem den Einfüllkanal umgebenden Bereich einen Ausweichraum, der beim Verschwenken des Hartflächenabsauggerätes aus der aufrechten Stellung Flüssigkeit aus dem Sammelraum aufnimmt. Flüssigkeit, die somit aus der Abscheidekammer über die Einfüllöffnung in den Schmutzflüssigkeitstank gelangte, kann durch ein Verschwenken des Hartflächenabsauggerätes nicht mehr aus dem Schmutzflüssigkeitstank herausfließen; sie sammelt sich vielmehr ausgehend von dem unterhalb der Einfüllöffnung angeordneten Sammelraum in dem den Einfüllkanal umgebenden Ausweichraum. Selbst wenn also das Hartflächenabsauggerät vom Benutzer in einer Stellung gehalten wird, in der die Saugdüse unterhalb des Saugaggregates angeordnet ist, besteht keine Gefahr, dass Flüssigkeit aus dem Schmutzflüssigkeitstank herausfließt. Die Handhabung des Hartflächenabsauggerätes wird dadurch erheblich vereinfacht.

Damit während des Betriebes des Hartflächenabsauggerätes Flüssigkeit in den Schmutzflüssigkeitstank fließen kann, ist es erforderlich, dass innerhalb des Schmutzflüssigkeitstanks befindliche Luft aus dem Tank heraustreten kann. Hierzu ist erfindungsgemäß vorgesehen, dass die Befüllungseinrichtung einen in den Schmutzflüssigkeitstank eintauchenden Belüftungskanal aufweist, der auf der der Einfüllöffnung abgewandten Seite über den Einfüllkanal herausragt und innerhalb des Schmutzflüssigkeitstanks eine Belüftungsöffnung aufweist. Über den Belüftungskanal kann der Schmutzflüssigkeitstank belüftet werden. Da der Belüftungskanal in Richtung der Abscheidekammer, d. h. auf der der Einfüllöffnung des Einfüllkanals abgewandten Seite, über den Einfüllkanal herausragt, kann Flüssigkeit aus der Abscheidekammer den der Abscheidekammer zugewandten Endbereich des Belüftungskanals umströmen, um über den Einfüllkanal in den Schmutzflüssigkeitstank zu gelangen. Gleichzeitig kann aus dem Schmutzflüssigkeitstank über den Belüftungskanal Luft ungehindert entweichen.

Bevorzugt ragt der Einfüllkanal in den Schmutzflüssigkeitstank hinein und die Einfüllöffnung ist innerhalb des Schmutzflüssigkeitstanks angeordnet. Der innerhalb des Schmutzflüssigkeitstanks den Einfüllkanal umgebende Bereich bildet somit den Ausweichraum, der bei einem Verschwenken des Hartflächenabsauggeräts aus der Vertikalen die im Sammelraum befindliche Flüssigkeit aufnehmen kann. Alternativ kann auch vorgesehen sein, dass der Einfüllkanal außerhalb des Schmutzflüssigkeitstanks angeordnet ist, wobei der Schmutzflüssigkeitstank den Einfüllkanal in Umfangsrichtung zumindest teilweise umgibt, um den Ausweichraum auszubilden.

Von Vorteil ist es, wenn das Volumen des Ausweichraumes mindestens so groß ist wie das Volumen des Sammelraumes, denn dadurch kann der Sammelraum vollständig mit Flüssigkeit befüllt werden, und beim Verschwenken des Hartflächenabsauggerätes aus seiner aufrechten Stellung kann die gesamte im Sammelraum befindliche Flüssigkeit vom Ausweichraum aufgenommen werden.

Bei einer bevorzugten Ausführungsform ist die Einfüllöffnung bezogen auf eine aufrechte Lage des Hartflächenabsauggerätes ungefähr auf halber Höhe des Schmutzflüssigkeitstanks angeordnet. Der bei aufrechter Lage des Hartflächenabsauggerätes die abgeschiedene Flüssigkeit aufnehmende Sammelraum kann sich ausgehend von einer Bodenwand des Schmutzflüssigkeitstankes bis an die Unterkante der auf halber Höhe angeordneten Einfüllöffnung erstrecken, und der beim Verschwenken des Hartflächenabsauggerätes aus der Vertikalstellung Flüssigkeit aus dem Sammelraum aufnehmende Ausweichraum kann sich ausgehend von einer Oberkante der Einfüllöffnung bis zu einer Deckenwand oder beispielsweise auch bis zu einem Einfüllstutzen oder allgemein bis zur oberen Begrenzung des Innenraums des Schmutzflüssigkeitstankes erstrecken.

Damit der Benutzer auf einfache Weise den Füllstand des Schmutzflüssigkeitstankes erkennen kann, ist es günstig, wenn der Schmutzflüssigkeitstank transparent ist und Markierungselemente zum Ablesen des Füllstandes aufweist. Die Markierungselemente können beispielsweise als außenseitig an den Schmutzflüssigkeitstank angeformte Markierungsrippen ausgestaltet sein. Ein oberstes Markierungselement kann in Höhe der Einfüllöffnung angeordnet sein und dem Benutzer dadurch den maximalen Füllstand anzeigen.

Günstig ist es, wenn die innerhalb des Schmutzflüssigkeitstanks angeordnete Belüftungsöffnung des Belüftungskanals bezogen auf die Vertikale auf gleicher Höhe angeordnet ist wie die Einfüllöffnung des Einfüllkanals. Dies hat den Vorteil, dass sich unterhalb der Belüftungsöffnung der voranstehend erläuterte Sammelraum für abgeschiedene Flüssigkeit befindet, und oberhalb der Belüftungsöffnung ist der den Einfüllkanal umgebende Ausweichraum für Flüssigkeit angeordnet. Es besteht daher auch keine Gefahr, dass Flüssigkeit über den Belüftungskanal aus dem Schmutzflüssigkeitstank herausfließen kann.

Vorzugsweise ist der Belüftungskanal seitlich neben dem Einfüllkanal angeordnet, denn dadurch kann der Belüftungseinrichtung eine besonders kompakte Bauform verliehen werden. Insbesondere kann vorgesehen sein, dass der Belüftungskanal starr mit dem Einfüllkanal verbunden ist. Die beiden Kanäle können sich dadurch gegenseitig abstützen und ein mechanisch belastbares Bauteil ausbilden.

Günstigerweise bildet der Einfüllkanal zusammen mit dem Belüftungskanal ein einteiliges Kunststoffformteil aus. Dieses kann beispielsweise aus einem ABS-Material hergestellt sein.

Bevorzugt ist die Befüllungseinrichtung in ein Gehäuse des Schmutzflüssigkeitstankes eingesetzt. Dies erleichtert die Montage des Hartflächenabsauggerätes.

Von besonderem Vorteil ist es, wenn die Befüllungseinrichtung mit dem Gehäuse des Schmutzflüssigkeitstanks lösbar verbunden ist. Dies gibt dem Benutzer die Möglichkeit, die Befüllungseinrichtung vom Schmutzflüssigkeitstank zu trennen, beispielsweise um den Innenraum des Schmutzflüssigkeitstanks vollständig zu entleeren oder zu reinigen.

Um die Befüllungseinrichtung einerseits zuverlässig am Gehäuse des Schmutzflüssigkeitstanks halten zu können und um sie andererseits bei Bedarf auf einfache Weise vom Gehäuse des Schmutzflüssigkeitstanks lösen zu können, ist bei einer vorteilhaften Ausführungsform eine Bajonettverbindung zwischen der Befüllungseinrichtung und dem Gehäuse des Schmutzflüssigkeitstanks vorgesehen.

Günstig ist es, wenn die Befüllungseinrichtung eine abgeschiedene Flüssigkeit aus der Abscheidekammer aufnehmende Einfüllwanne aufweist, an die sich der Einfüllkanal anschließt. Über die Einfüllwanne kann Flüssigkeit, die in der Abscheidekammer aus dem Flüssigkeits-Luftgemisch abgeschieden wurde, auf einfache Weise in den Schmutzflüssigkeitstank fließen. Die Einfüllwanne kann hierbei einen verhältnismäßig großen Querschnitt aufweisen, so dass zwischen der Abscheidekammer und der Befüllungseinrichtung ein verhältnismäßig großer Durchlass vorgesehen sein kann, über den die in der Abscheidekammer abgeschiedene Flüssigkeit in die Einfüllwanne fließen kann.

Besonders günstig ist es, wenn der Belüftungskanal die Einfüllwanne durchgreift. Insbesondere kann vorgesehen sein, dass das der Abscheidekammer zugewandte Ende des Belüftungskanals über den der Abscheidekammer zugewandten oberen Rand der Einfüllwanne hervorsteht.

Die Einfüllwanne ist bei einer bevorzugten Ausgestaltung in einen Einlassstutzen des Gehäuses des Schmutzflüssigkeitstanks eingesetzt. Hierbei kann zwischen der Einfüllwanne und dem Einlassstutzen ein Dichtelement, insbesondere ein Dichtring, angeordnet sein.

Die Einfüllwanne ist bei einer vorteilhaften Ausführungsform von einem Stützring umgeben, der auf den Einlassstutzen des Gehäuses des Schmutzflüssigkeitstanks aufgesetzt ist. Der Stützring bildet somit einen Anschlag aus, der an eine Stirnseite des Einlassstutzens anlegbar ist. Das Einsetzen der Befüllungseinrichtung in den Schmutzflüssigkeitstank gestaltet sich dadurch sehr einfach und kann auch vom ungeübten Benutzer ohne Weiteres durchgeführt werden.

Vorzugsweise ragt in die Einfüllwanne ein an einer Ablauföffnung der Abscheidekammer angeordneter Einfülltrichter hinein. Der Einfülltrichter kann sich in Richtung der Einfüllwanne verjüngen. Der Einfülltrichter stellt auf einfache Weise sicher, dass die in der Abscheidekammer abgeschiedene Flüssigkeit in die Einfüllwanne und über den sich an diese anschließenden Einfüllkanal in den Schmutzflüssigkeitstank fließen kann.

Wie bereits erläutert, kann vorgesehen sein, dass der Schmutzflüssigkeitstank durch Entnahme der Befüllungseinrichtung entleert werden kann. Alternativ oder ergänzend kann vorgesehen sein, dass der Schmutzflüssigkeitstank eine Abflussöffnung aufweist, die mittels eines Deckels dicht verschlossen ist. Die Abflussöffnung ermöglicht es dem Benutzer, den Schmutzflüssigkeitstank entleeren zu können, ohne dass er hierzu die Belüftungseinrichtung vom Schmutzflüssigkeitstank entfernen muss.

Vorzugsweise ist der die Abflussöffnung verschließende Deckel unverlierbar am Gehäuse des Schmutzflüssigkeitstankes gehalten.

Der Schmutzflüssigkeitstank ist bei einer vorteilhaften Ausführungsform der Erfindung mit einem das Saugaggregat aufnehmenden Grundgehäuse des Hartflächenabsauggerätes lösbar verbunden. Der Schmutzflüssigkeitstank kann somit auf einfache Weise dem Grundgehäuse entnommen werden. Das Grundgehäuse kann hierzu ein Aufnahmefach aufweisen, in das der Schmutzflüssigkeitstank einsetzbar ist. Bevorzugt ist der Schmutzflüssigkeitstank mit dem Grundgehäuse verrastbar.

Zusätzlich zu dem Saugaggregat kann das Grundgehäuse vorzugsweise auch mindestens eine wiederaufladbare Batterie aufnehmen, insbesondere eine Lithium-Ionen-Batterie, über die das Saugaggregat mit Energie versorgt werden kann.

Die Abscheidekammer ist bevorzugt als separates Bauteil ausgestaltet, das mit dem das Saugaggregat aufnehmenden Grundgehäuse lösbar verbunden ist. Zur lösbaren Verbindung kann beispielsweise eine Schnapp- oder Rastverbindung zum Einsatz kommen. Es kann auch vorgesehen sein, dass die Abscheidekammer mit dem Grundgehäuse verschraubt werden kann. Die Abscheidekammer kann somit auf einfache Weise vom Benutzer vom Grundgehäuse getrennt werden, beispielsweise um die Abscheidekammer zu reinigen. Bei der Montage des Hartflächenabsauggerätes ist es lediglich erforderlich, die Abscheidekammer mit dem Grundgehäuse zu verbinden, beispielsweise zu verrasten.

Günstigerweise ist die Saugdüse mit der Abscheidekammer lösbar verbunden. Beispielsweise kann vorgesehen sein, dass die Saugdüse über eine Schnapp- oder Rastverbindung mit der Abscheidekammer verbunden werden kann. Alternativ kann insbesondere auch eine Schraubverbindung zum Einsatz kommen.

Von besonderem Vorteil ist es, wenn das Hartflächenabsauggerät ein das Saugaggregat und insbesondere auch mindestens eine wiederaufladebare Batterie aufnehmendes Grundgehäuse aufweist, mit dem eine als separates Bauteil ausgestaltete Abscheidekammer lösbar verbunden ist, die ihrerseits mit einer einen Saugmund und einen Saugkanal umfassenden Saugdüse lösbar verbunden werden kann, und zusätzlich einen ebenfalls in Form eines separaten Bauteils ausgestalteten Schmutzflüssigkeitstank, der mit dem Grundgehäuse und/oder der Abscheidekammer lösbar verbunden ist.

Von besonderem Vorteil ist es, wenn die Saugdüse einen Saugkanal aufweist, der mit einem hinteren Endbereich in die Abscheidekammer hineinragt und innerhalb der Abscheidekammer zumindest über einen Teilbereich seines Umfangs von einem oder mehreren Zwischenspeicherbereichen umgeben ist. Eine derartige Ausgestaltung hat den Vorteil, dass das Hartflächenabsauggerät auch in einer Stellung betrieben werden kann, bei der die Saugdüse unterhalb des Saugaggregates angeordnet ist. In diesem Falle kann sich in der Abscheidekammer abgeschiedene Flüssigkeit zunächst in dem mindestens einen Zwischenspeicherbereich ansammeln, der innerhalb der Abscheidekammer zumindest einen Teil des in die Abscheidekammer hineinragenden Saugkanals umgibt. Wird das Hartflächenabsauggerät zu einem späteren Zeitpunkt wieder in aufrechter Stellung betrieben, in der die Saugdüse oberhalb des Saugaggregates angeordnet ist, so kann die zunächst im Zwischenspeicherbereich neben dem Saugkanal angesammelte Flüssigkeit in den Schmutzflüssigkeitstank abströmen.

Das Saugaggregat steht bevorzugt über eine Unterdruckleitung mit der Abscheidekammer in Strömungsverbindung, wobei ein vorderer Endbereich der Unterdruckleitung in die Abscheidekammer hineinragt und innerhalb der Abscheidekammer in Umfangsrichtung von einem ringförmigen Zwischenspeicherbereich umgeben ist. Eine derartige Ausgestaltung ermöglicht ebenfalls, dass sich bei schräg zur Vertikalen geneigter Ausrichtung des Hartflächenabsauggerätes, insbesondere bei einer liegenden Anordnung, bei der die Saugdüse ungefähr auf gleicher Höhe angeordnet ist wie das Saugaggregat, innerhalb der Abscheidekammer abgeschiedene Flüssigkeit ansammeln kann, die bei anschließender aufrechter Stellung des Hartflächenabsauggerätes dann in den Schmutzflüssigkeitstank abfließen kann.

Günstigerweise erweitert sich zumindest einer der Zwischenspeicherbereiche in Richtung der in der Abscheidekammer angeordneten Abscheideeinrichtung. Dies erleichtert das Abfließen von Flüssigkeit, die zeitweise im Zwischenspeicherbereich gesammelt wurde.

Die Bereitstellung von mindestens einem der Zwischenspeicherbereiche in der Abscheidekammer ermöglicht es, das Hartflächenabsauggerät in beliebiger Lage bezogen auf die Vertikale zu betreiben. Es eignet sich daher insbesondere zum Absaugen eines Wasserfilms von Fensterscheiben. Es kann vom Benutzer in gleicher Weise an der Fensterscheibe entlanggeführt werden, wie er dies bereits von der Handhabung üblicher Fensterputzgeräte gewöhnt ist, bei denen auf die Fensterscheibe aufgebrachte Flüssigkeit mittels eines eine Gummilippe aufweisenden Abziehers von der Fensterscheibe manuell entfernt wird. Selbst wenn das Hartflächenabsauggerät in eine Stellung über Kopf überführt wird, besteht keine Gefahr, dass Flüssigkeit aus der Abscheidekammer oder auch aus dem Schmutzflüssigkeitstank entweichen kann. Auch in einer derartigen Stellung bildet sich eine wirkungsvolle Saugströmung aus, so dass Schmutzpartikel und Flüssigkeitströpfchen von einer Hartfläche zuverlässig entfernt werden können.

Die in der Abscheidekammer angeordnete Abscheideeinrichtung umfasst bevorzugt eine Prallwand, die das in der Abscheidekammer angeordnete Ende der Unterdruckleitung überdeckt. Dadurch kann eine besonders effektive Abscheidewirkung erzielt werden.

Die nachfolgende Beschreibung einer bevorzugten Ausführungsform der Erfindung dient im Zusammenhang mit der Zeichnung der näheren Erläuterung. Es zeigen:
- Figur 1:: eine perspektivische Darstellung eines Hartflächenabsauggerätes;
- Figur 2:: eine Schnittansicht des Hartflächenabsauggerätes aus Figur 2 und
- Figur 3:: eine vergrößerte Schnittansicht eines Schmutzflüssigkeitstanks mit einer Befüllungseinrichtung des Hartflächenabsauggeräts aus Figur 1.

In der Zeichnung ist schematisch ein tragbares Hartflächenabsauggerät 10 dargestellt, mit dem eine Flüssigkeit von einer Hartfläche, beispielsweise von einer Fensterscheibe abgesaugt werden kann. Das Hartflächenabsauggerät 10 kann vom Benutzer mit einer Hand an einem Griff 12 gehalten und nach Art eines üblichen, eine Gummilippe aufweisenden Abziehers an der Hartfläche entlanggeführt werden.

Das Hartflächenabsauggerät 10 umfasst ein Grundgehäuse 14, das den Griff 12 ausbildet und ein Saugaggregat 16 mit einer Saugturbine 17 und einem Elektromotor 18 aufnimmt. Innerhalb des Grundgehäuses 14 ist mindestens eine wiederaufladbare Batterie 19 angeordnet zur Energieversorgung des Elektromotors 18. Unterseitig bildet das Grundgehäuse 14 eine Standfläche 21 aus zum Aufstellen des Hartflächenabsauggerätes 10 auf einer Stellfläche.

Auf der dem Griff 12 abgewandten Seite bildet das Grundgehäuse 14 ein Aufnahmefach 23 aus, das einen vom Grundgehäuse 14 abnehmbaren Schmutzflüssigkeitstank 25 aufnimmt, der über an sich bekannte und deshalb in der Zeichnung nicht dargestellte lösbare Rastmittel mit dem Grundgehäuse 14 verrastet werden kann. Der Schmutzflüssigkeitstank 25 weist ein im Wesentlichen quaderförmiges Tankgehäuse 26 auf, das in Form eines einteiligen Kunststoffformteiles ausgebildet und transparent ist. Es umfasst eine Bodenwand 27, von der aus sich eine Stirnwand 28 und eine Rückwand 29 nach oben, d. h in die der Bodenwand 27 abgewandte Richtung erstrecken. Über zwei Seitenwände, die ebenfalls einstückig mit der Bodenwand 27 verbunden sind und von denen in der Zeichnung (Figur 1) nur eine Seitenwand 31 erkennbar ist, ist die Stirnwand 28 mit der Rückwand 29 verbunden. Auf der der Bodenwand 27 abgewandten Oberseite bildet das Tankgehäuse 26 einen hohlzylinderförmigen Einlassstutzen 30 aus. Dem Einlassstutzen 30 benachbart ist in die Stirnwand 28 eine Abflussöffnung 32 eingeformt, die mittels eines unverlierbar an der Stirnwand 28 gehaltenen Deckels 33 dicht verschließbar ist. Im Abstand zur Abflussöffnung 32 ist an den Deckel 33 zu dessen unverlierbarer Halterung ein Haltestift 34 angeformt, der durch eine Halteöffnung 35 der Stirnwand 28 dicht hindurchgeführt ist und die Halteöffnung 35 innerhalb des Tankgehäuses 26 mit einer pilzförmigen Erweiterung 36 hintergreift. Der Deckel 33 weist in seinem dem Haltestift 34 abgewandten oberen Endbereich eine Grifflasche 37 aus, an der er vom Benutzer auf einfache Weise ergriffen werden kann, um die Abflussöffnung 32 freizugeben.

In das Tankgehäuse 26 ragt eine Befüllungseinrichtung 40 hinein, die als einteiliges Kunststoffformteil aus einem thermoplastischen Kunststoffmaterial, beispielsweise einem ABS-Material (Acrylnitril-Butadien-Styrol) hergestellt ist und eine Einfüllwanne 42 ausbildet, die in den Einlassstutzen 30 unter Zwischenlage eines Dichtringes 43 eingesetzt ist. Mit ihrem aus dem Einlassstutzen 30 herausragenden Randbereich bildet die Einfüllwanne 42 einen Stützring 44 aus, der auf der freien Stirnseite 46 des Einlassstutzens 30 aufsitzt. An den Stützring 44 sind radial nach außen gerichtet zwei einander diametral gegenüberliegende Halteflügel angeformt, wobei in Figur 3 lediglich ein Halteflügel 48 erkennbar ist. Die Halteflügel 48 bilden in Kombination mit korrespondierenden, außenseitig an den Einlassstutzen 30 angeformten Halteelementen eine an sich bekannte und daher in der Zeichnung nicht näher dargestellte Bajonettverbindung aus, über die die Befüllungseinrichtung 40 mit dem Tankgehäuse 26 lösbar verbindbar ist.

Die Einfüllwanne 42 weist einen Wannenboden 49 auf, an den sich innerhalb des Tankgehäuses 26 ein Einfüllkanal 50 anschließt. Der Einfüllkanal 50 taucht in das Tankgehäuse 26 hinein und weist an seinem der Einfüllwanne 42 abgewandten Ende eine Einfüllöffnung 51 auf. Die Einfüllöffnung 51 ist ungefähr mittig zwischen der Bodenwand 27 des Tankgehäuses 26 und dem Einlassstutzen 30 angeordnet. Unterhalb der Einfüllöffnung 51 bildet das Tankgehäuse 26 einen Sammelraum 55 aus, und zwischen der Einfüllöffnung 51 und dem Wannenboden 49 ist der Einfüllkanal 50 innerhalb des Tankgehäuses 26 von einem ringförmigen Ausweichraum 56 umgeben. Das Volumen des Ausweichraumes 56 ist mindestens so groß wie das Volumen des Sammelraums 55. Auf die Bedeutung des Sammelraumes 55 und des Ausweichraumes 5 wird nachfolgend noch näher eingegangen.

Außenseitig trägt das transparente Tankgehäuse 26 eine Markierung 52 mit mehreren an das Tankgehäuse 26 angeformten Markierungsrippen 53, an denen der Benutzer den Füllstand des Tankgehäuses 26 ablesen kann. Eine oberste Markierungsrippe 54 ist in Höhe der Unterkante 58 der Einfüllöffnung 51 angeordnet und gibt den maximal zulässigen Füllstand des Schmutzflüssigkeitstankes 25 an. Der Sammelraum 55 erstreckt sich von der Bodenwand 27 bis in Höhe der obersten Markierungsrippe 54. Der Ausweichraum 56 erstreckt sich von einer Oberkante 59 der Einfüllöffnung 51 bis zum Wannenboden 49 der Einfüllwanne 42.

Der Einfüllkanal 50 ist einstückig mit einem parallel zum Einfüllkanal 50 verlaufenden Belüftungskanal 60 der Befüllungseinrichtung 40 verbunden. Der Belüftungskanal 60 weist in Höhe der Einfüllöffnung 51 eine Belüftungsöffnung 61 auf. Er durchgreift den Wannenboden 49 und steht mit seinem oberen, der Belüftungsöffnung 61 abgewandten Ende 62 über den Stützring 44 der Einfüllwanne 42 hervor.

Oberseitig schließt sich an das Grundgehäuse 14 und den Schmutzflüssigkeitstank 25 eine Abscheidekammer 65 an, die über eine lösbare Rastverbindung mit dem Grundgehäuse 14 verbunden ist. Zum Lösen der Rastverbindung sind außenseitig an der Abscheidekammer 65 Druckknöpfe 66 angeordnet. Die Abscheidekammer 65 weist Außenwände auf in Form einer sich an die Stirnwand 28 des Tankgehäuses 26 anschließenden, konkav gekrümmten Vorderwand 68, einer sich an den Griff 12 anschließenden, konvex gekrümmten Hinterwand 69 und in Form von die Vorderwand 68 einstückig mit der Hinterwand 69 verbindenden Seitenwänden, von denen in der Zeichnung, nämlich in Figur 1, nur eine Seitenwand 70 erkennbar ist. An den Seitenwänden 70 ist jeweils ein Druckknopf 66 positioniert. Durch gleichzeitiges Betätigen beider Druckknöpfe 66 kann die Rastverbindung zwischen der Abscheidekammer und dem Grundgehäuse 14 gelöst werden.

Innerhalb der Abscheidekammer 65 ist eine Abscheideeinrichtung in Form einer Prallwand 72 angeordnet, die bogenförmig gekrümmt ist. Oberseitig wird die Abscheidekammer 33 von einer die Vorderwand 68, die Hinterwand 69 und die beiden Seitenwände 70 einstückig miteinander verbindenden Deckenwand 73 begrenzt, an die ein in die Abscheidekammer 65 hineinragender Aufnahmeschacht 75 angeformt ist.

Oberseitig schließt sich an die Abscheidekammer 65 eine Saugdüse 80 an, die einen Saugkanal 81 aufweist. Der Saugkanal 81 geht von einem Saugmund 83 aus, der von einer ersten flexiblen Abstreiflippe 84 und einer zweiten flexiblen Abstreiflippe 85 definiert ist, und taucht mit einem hinteren Endbereich 87 in den Aufnahmeschacht 75 ein. An der dem Saugmund 83 abgewandten Mündungsöffnung 88 des Saugkanals 81 ist ein Halteelement 90 angeordnet, das im Abstand zur Mündungsöffnung 88 innerhalb der Abscheidekammer 65 eine ebene Prallplatte 91 trägt.

Ausgehend vom Griff 12 erweitert sich die Saugdüse 80 quer zur Längserstreckung des Griffes 12, so dass sich die beiden Abstreiflippen 84, 85 über ein Mehrfaches der Breite des Grundgehäuses 12 erstrecken und somit eine abzusaugende Hartfläche, insbesondere eine Fensterscheibe, großflächig erfassen können.

Die Abscheidekammer 65 kann vom Saugaggregat 16 mit Unterdruck beaufschlagt werden. Hierzu steht das Saugaggregat 16 über eine den Griff 12 durchgreifende Unterdruckleitung 94 mit der Abscheidekammer 65 in Strömungsverbindung. Ein vorderer Endbereich 95 der Unterdruckleitung 94 ist in Form eines Rohrstutzens 96 ausgebildet und ragt auf der dem Saugkanal 81 abgewandten Seite der Prallwand 72 in die Abscheidekammer 65 hinein. Die Mündungsöffnung 97 der Unterdruckleitung 94 wird von der konvex in Richtung des Saugkanals 81 gekrümmten Prallwand 72 überdeckt. Aufgrund der Beaufschlagung der Abscheidekammer 65 mit Unterdruck bildet sich ausgehend vom Saugmund 83 über den Saugkanal 81, die Abscheidekammer 65 und die Unterdruckleitung 94 eine Saugströmung aus. Die angesaugte Saugluft kann über seitlich in das Grundgehäuse 14 eingeformte Abluftöffnungen 99 aus dem Grundgehäuse 14 entweichen.

Wie bereits erläutert, kann das Hartflächenabsauggerät 10 nach Art eines Abziehers zum Reinigen einer Hartfläche, insbesondere einer Fensterscheibe oder einer Glastüre, an der Hartfläche entlanggeführt werden zum Absaugen von Flüssigkeit. Hierbei tritt ein Flüssigkeits-Luftgemisch über den Saugmund 83 und den Saugkanal 81 in die Abscheidekammer 65 hinein und trifft zunächst auf die im Abstand zur Mündungsöffnung 88 des Saugkanals 81 angeordnete Prallplatte 91, an der sich ein Teil der mitgeführten Flüssigkeit abscheidet. Anschließend trifft das Flüssigkeits-Luftgemisch auf die Prallwand 72, an der sich die restliche mitgeführte Flüssigkeit abscheidet, wohingegen die angesaugte Luft die Prallwand 72 umströmt und über die Unterdruckleitung 94 zum Saugaggregat 16 geführt wird. Die innerhalb der Abscheidekammer 65 abgeschiedene Flüssigkeit kann über die Einfüllwanne 42 und den Einfüllkanal 50 in den Schmutzflüssigkeitstank 25 strömen. Hierzu weist die Abscheidekammer 65 eine Ablauföffnung 101 auf, an der ein Einfülltrichter 102 angeordnet ist. Der Einfülltrichter 102 verjüngt sich in Richtung des Schmutzflüssigkeitstanks 25. Unterhalb des Einfülltrichters 102 ist die Befüllungseinrichtung 40 mit der Einfüllwanne 42 und dem Einfüllkanal 50 angeordnet.

In den Figuren 1 und 2 ist das Hartflächenabsauggerät 10 in aufrechter Lage dargestellt, bei der die Saugdüse 80 bezogen auf die Vertikale eine Stellung oberhalb des Saugaggregates 16 einnimmt. Wird das Hartflächenabsauggerät 10 in dieser Stellung an einer abzusaugenden Fläche entlanggeführt, so kann innerhalb der Abscheidekammer 65 abgeschiedene Flüssigkeit ohne Weiteres zur Ablauföffnung 101 und über die Befüllungseinrichtung 40 in den Schmutzflüssigkeitstank 25 gelangen. Hierbei sammelt sich die Flüssigkeit in dem unterhalb der Einfüllöffnung 51 des Einfüllkanals 50 angeordneten Sammelraum 55. Den Füllstand des Schmutzflüssigkeitstankes 25 kann der Benutzer an der außenseitigen Markierung 52 ablesen. Ist der maximale Füllstand 54 erreicht, kann er den Schmutzflüssigkeitstank 25 über die Abflussöffnung 32 entleeren.

Wird das Hartflächenabsauggerät 10 in liegender Stellung betrieben, bei der die Saugdüse 80 bezogen auf die Vertikale im Wesentlichen auf gleicher Höhe wie das Saugaggregat 16 angeordnet ist, oder wird das Hartflächenabsauggerät 10 über Kopf betrieben, dergestalt, dass die Saugdüse 80 bezogen auf die Vertikale unterhalb des Saugaggregates 16 angeordnet ist, so kann sich innerhalb der Abscheidekammer 65 abgeschiedene Flüssigkeit zunächst in Zwischenspeicherbereichen 104, 105, 106 der Abscheidekammer 65 ansammeln, bis das Hartflächenabsauggerät 10 wieder in der in den Figuren 1 und 2 dargestellten aufrechten Lage betrieben wird. Ein erster Zwischenspeicherbereich 104 ist zwischen der Vorderwand 68 der Abscheidekammer 65 und dem Aufnahmeschacht 75 angeordnet, und ein zweiter Zwischenspeicherbereich 105 ist zwischen der Hinterwand 69 der Abscheidekammer 65 und dem Aufnahmeschacht 75 positioniert. Beide Zwischenspeicherbereiche 104, 105 erweitern sich kontinuierlich in Richtung auf die Prallwand 72 zu. Die beiden Zwischenspeicherbereiche 104, 105 erstrecken sich in Umfangsrichtung jeweils über einen Teil des hinteren Endbereichs 87 des Saugkanals 81.

Ein dritter Zwischenspeicherbereich 106 erstreckt sich innerhalb der Abscheidekammer 65 ringförmig über den gesamten Umfang des Rohrstutzens 96. Auch der dritte Zwischenspeicherbereich 106 erweitert sich kontinuierlich in Richtung auf die Prallwand 72 zu.

Die ersten und zweiten Zwischenspeicherbereiche 104, 105 nehmen insbesondere bei über Kopf stehender Lage des Hartflächenabsauggerätes 10 innerhalb der Abscheidekammer 65 abgeschiedene Flüssigkeit auf, und der dritte Zwischenspeicherbereich 106 nimmt insbesondere bei liegender Anordnung des Hartflächenabsauggerätes 10 in der Abscheidekammer 65 abgeschiedene Flüssigkeit auf, ohne dass die Gefahr besteht, dass abgeschiedene Flüssigkeit über den Saugkanal 81 zum Saugmund 83 oder über die Unterdruckleitung 94 zum Saugaggregat 16 gelangen kann. Außerdem wird auch bei einer derartigen Lage des Hartflächenabsauggerätes 10 zuverlässig eine Saugströmung vom Saugmund über den Saugkanal 81 und die Abscheidekammer 65 zum Saugaggregat 16 aufrecht erhalten. Wird das Hartflächenabsauggerät 10 anschließend wieder in aufrechter Stellung betrieben, so fließt die zwischenzeitlich angesammelte Flüssigkeit aus den Zwischenspeicherbereichen 104, 105 und 106 ab und gelangt über die Ablauföffnung 101 und die Befüllungseinrichtung 40 in den Schmutzflüssigkeitstank 25.

Da die Einfüllöffnung 51 bezogen auf die in den Figuren 1 und 2 dargestellte aufrechte Lage ungefähr auf halber Höhe des Schmutzflüssigkeitstanks 25 angeordnet ist, besteht selbst bei einem liegenden oder über Kopf stehenden Betrieb des Hartflächenabsauggerätes 10 keine Gefahr, dass bereits in den Schmutzflüssigkeitstank 25 gelangte Flüssigkeit wieder aus dem Schmutzflüssigkeitstank 25 herausströmen kann. Die innerhalb des Schmutzflüssigkeitstanks 25 befindliche Flüssigkeit sammelt sich vielmehr bei liegendem oder über Kopf stehendem Betrieb des Hartflächenabsauggerätes 10 in dem den Einfüllkanal 50 umgebenden Ausweichraum 56 des Schmutzflüssigkeitstanks 25.

Über den parallel zum Einfüllkanal 50 verlaufenden Belüftungskanal 60 kann der Schmutzflüssigkeitstank 25 in beliebiger Lage des Hartflächenabsauggerätes 10 belüftet werden, so dass jederzeit Luft aus dem Schmutzflüssigkeitstank 25 entweichen kann, die dann über die Unterdruckleitung 94 aus der Abscheidekammer 65 abgesaugt werden kann.

Das Hartflächenabsauggerät 10 kann somit in beliebiger Lage bezogen auf die Vertikale betrieben werden, wobei in der Abscheidekammer 65 abgeschiedene Flüssigkeit entweder unmittelbar über die Befüllungseinrichtung 40 in den Schmutzflüssigkeitstank 25 gelangen kann, oder aber sie wird zunächst in Zwischenspeicherbereichen 104, 105 und 106 der Abscheidekammer 65 gespeichert, bis das Hartflächenabsauggerät 10 wieder eine aufrechte Stellung einnimmt. Die Zwischenspeicherbereiche 104, 105 und 106 können jeweils ein Volumen von mehr als 10 ml aufweisen, insbesondere ein Volumen von etwa 20 ml. Unabhängig von der Lage, die das Hartflächenabsauggerät 10 relativ zur Vertikalen einnimmt, besteht auch keine Gefahr, dass bereits im Schmutzflüssigkeitstank 25 befindliche Flüssigkeit wieder aus diesem herausfließt. Schmutzflüssigkeit, die sich bei aufrechter Stellung des Hartflächenabsauggerätes im Sammelraum 55 befindet, wird vielmehr beim Verschwenken des Hartflächenabsauggerätes aus der Vertikalen vom Ausweichraum 56 des Schmutzflüssigkeitstankes 25 aufgenommen. Da das Volumen des Ausweichraumes 56 mindestens so groß ist wie das Volumen des Sammelraumes 55, kann der Sammelraum 55 maximal befüllt werden, ohne dass die Gefahr besteht, dass Flüssigkeit aus dem Schmutzflüssigkeitstank 25 herausfließt. Das Volumen des Sammelraumes kann beispielsweise mindestens 100 ml betragen.

## Patentansprüche

1. Hartflächenabsauggerät (10) mit einer Saugdüse (80) und einem Saugaggregat (16), das über einen Strömungsweg mit der Saugdüse (80) in Strömungsverbindung steht, zum Absaugen eines Flüssigkeits-Luftgemisches von einer Hartfläche, und mit einer Abscheideeinrichtung (72) zum Abscheiden von Flüssigkeit aus dem Flüssigkeits-Luftgemisch, sowie mit einem Schmutzflüssigkeitstank (25) zur Aufnahme der abgeschiedenen Flüssigkeit; wbei im Strömungsweg zwischen der Saugdüse (80) und dem Saugaggregat (16) eine Abscheidekammer (65) angeordnet ist, die die Abscheideeinrichtung (72) aufnimmt, und die mit dem Schmutzflüssigkeitstank (25) verbunden ist; wobei das Hartflächenabsauggerät (10) eine Befüllungseinrichtung (40) mit einem Einfüllkanal (50) aufweist, der eine Einfüllöffnung (51) aufweist; und wobei der Schmutzflüssigkeitstank (25) einen Sammelraum (55) für abgeschiedene Flüssigkeit ausbildet, der bezogen auf eine aufrechte Stellung des Hartflächenabsauggeräts (10) unterhalb der Einfüllöffnung (51) angeordnet ist, sowie einen den Einfüllkanal (50) umgebenden Ausweichraum (56), der beim Verschwenken des Hartflächenabsauggerätes (10) aus der vertikalen Stellung Flüssigkeit aus dem Sammelraum (55) aufnimmt; **dadurch gekennzeichnet, dass** der Strömungsweg von der Saugdüse (80) zum Saugaggregat (16) am Schmutzflüssigkeitstank (25) vorbeiführt, und die Befüllungseinrichtung (40) einen in den Schmutzflüssigkeitstank (25) hineinragenden Belüftungskanal (60) aufweist, der außerhalb des Schmutzflüssigkeitstanks (25) über den Einfüllkanal (50) herausragt, und innerhalb des Schmutzflüssigkeitstanks (25) eine Belüftungsöffnung (61) umfasst.

2. Hartflächenabsauggerät (10) nach Anspruch 1, **dadurch gekennzeichnet, dass** die Belüftungsöffnung (61) bezogen auf die Vertikale auf gleicher Höhe angeordnet ist wie die Einfüllöffnung (51).

3. Hartflächenabsauggerät (10) nach Anspruch 1 oder 2, **dadurch gekennzeichnet, dass** der Belüftungskanal (60) seitlich neben dem Einfüllkanal (50) angeordnet ist.

4. Hartflächenabsauggerät (10) nach Anspruch 1, 2 oder 3, **dadurch gekennzeichnet, dass** der Einfüllkanal (50) und der Belüftungskanal (60) gemeinsam ein einteiliges Kunststoffformteil ausbilden.

5. Hartflächenabsauggerät (10) nach einem der voranstehenden Ansprüche, **dadurch gekennzeichnet, dass** die Befüllungseinrichtung (40) in ein Gehäuse (26) des Schmutzflüssigkeitstanks (25) eingesetzt ist.

6. Hartflächenabsauggerät (10) nach Anspruch 5, **dadurch gekennzeichnet, dass** die Befüllungseinrichtung (40) mit dem Gehäuse (26) des Schmutzflüssigkeitstanks (25) lösbar verbunden ist.

7. Hartflächenabsauggerät (10) nach Anspruch 6, **dadurch gekennzeichnet, dass** die Befüllungseinichtung (40) mit dem Gehäuse (26) des Schmutzflüssigkeitstanks (25) über eine Bajonettverbindung (48) lösbar verbunden ist.

8. Hartflächenabsauggerät (10) nach einem der voranstehenden Ansprüche, **dadurch gekennzeichnet, dass** die Befüllungseinrichtung (40) eine abgeschiedene Flüssigkeit aus der Abscheidekammer (65) aufnehmende Einfüllwanne (42) aufweist, an die sich der Einfüllkanal (50) anschließt.

9. Hartflächenabsauggerät (10) nach Anspruch 8, **dadurch gekennzeichnet, dass** die Einfüllwanne (42) vom Belüftungskanal (60) durchgriffen ist.

10. Hartflächenabsauggerät (10) nach Anspruch 8 oder 9 in Verbindung mit Anspruch 5, **dadurch gekennzeichnet, dass** die Einfüllwanne (42) in einen Einlassstutzen (30) des Gehäuses (26) des Schmutzflüssigkeitstanks (25) eingesetzt ist.

11. Hartflächenabsauggerät (10) nach Anspruch 10, **dadurch gekennzeichnet, dass** die Einfüllwanne (42) von einem Stützring (44) umgeben ist, der auf den Einlassstutzen (30) aufgesetzt ist.

12. Hartftächenabsauggerät (10) nach einem der Ansprüche 8 bis 11, **dadurch gekennzeichnet, dass** in die Einfüllwanne (42) ein an einer Ablauföffnung (101) der Abscheidekammer (65) angeordneter Einfülltrichter (102) hineinragt.

13. Hartflächenabsauggerät (10) nach einem der voranstehenden Ansprüche, **dadurch gekennzeichnet, dass** der Einfüllkanal (50) in den Schmutzflüssigkeitstank (25) hineinragt, und die Einfüllöffnung (51) innerhalb des Schmutzflüssigkeitstanks (25) angeordnet ist.

14. Hartflächenabsauggerät (10) nach einem der voranstehenden Ansprüche, **dadurch gekennzeichnet, dass** das Volumen des Ausweichraumes (56) mindestens so groß ist wie das Volumen des Sammelraumes (55).

15. Hartflächenabsauggerät (10) nach Anspruch 13, **dadurch gekennzeichnet, dass** die Einfüllöffnung (51) bezogen auf eine aufrechte Lage des Hartflächenabsauggerätes (10) auf halber Höhe des Schmutzflüssigkeitstankes (25) angeordnet ist.

16. Hartflächenabsauggerät (10) nach einem der voranstehenden Ansprüche, **dadurch gekennzeichnet, dass** der Schmutzflüssigkeitstank (25) transparent ist und Markierungselemente (53, 54) zum Ablesen des Füllstandes aufweist.

17. Hartflächenabsauggerät (10) nach einem der voranstehenden Ansprüche, **dadurch gekennzeichnet, dass** der Schmutzflüssigkeitstank (25) eine Abflussöffnung (32) aufweist, die mittels eines Deckels (33) dicht verschlossen ist.

18. Hartflächenabsauggerät (10) nach Anspruch 17, **dadurch gekennzeichnet, dass** der Deckel (33) am Gehäuse (26) des Schmutzflüssigkeitstanks (25) unverlierbar gehalten ist.

19. Hartflächenabsauggerät (10) nach einem der voranstehenden Ansprüche, **dadurch gekennzeichnet, dass** der Schmutzflüssigkeitstank (25) mit einem das Saugaggregat (16) aufnehmenden Grundgehäuse (14) des Hartflächenabsauggerätes (10) lösbar verbunden ist.

20. Hartflächenabsauggerät (10) nach Anspruch 19, **dadurch gekennzeichnet, dass** die Abscheidekammer (65) mit dem Grundgehäuse (14) lösbar verbunden ist.

21. Hartflächenabsauggerät (10) nach Anspruch 20, **dadurch gekennzeichnet, dass** die Saugdüse (80) mit der Abscheidekammer (65) lösbar verbunden ist.

22. Hartflächenabsauggerät (10) nach einem der voranstehenden Ansprüche, **dadurch gekennzeichnet, dass** die Saugdüse (80) einen Saugkanal (81) aufweist, wobei ein in die Abscheidekammer (65) hineinragender hinterer Endbereich (87) des Saugkanals (81) innerhalb der Abscheidekammer (65) in Umfangsrichtung zumindest teilweise von einem oder mehreren Zwischenspeicherbereichen (104, 105) umgeben ist.

23. Hartflächenabsauggerät (10) nach Anspruch 22, **dadurch gekennzeichnet, dass** der hintere Endbereich (87) des Saugkanals (81) in einen in die Abscheidekammer (65) hineinragenden Aufnahmeschacht (75) eintaucht, wobei der Aufnahmeschacht (75) und mindestens eine Außenwand (68, 69) der Abscheidekammer (65) den einen oder zumindest einen der Zwischenspeicherbereiche (104, 105) definieren.

24. Hartflächenabsauggerät (10) nach einem der voranstehenden Ansprüche, **dadurch gekennzeichnet, dass** das Saugaggregat (16) über eine Unterdruckleitung (94) mit der Abscheidekammer (65) in Strömungsverbindung steht, wobei ein vorderer Endbereich (95) der Unterdruckleitung (94) in die Abscheidekammer (65) hineinragt und innerhalb der Abscheidekammer (65) in Umfangsrichtung von einem ringförmigen Zwischenspeicherbereich (106) umgeben ist.

25. Hartflächenabsauggerät (10) nach einem der Ansprüche 22 bis 24, **dadurch gekennzeichnet, dass** sich der eine oder zumindest einer der Zwischenspeicherbereiche (104, 105, 106) in Richtung der Abscheideeinrichtung (72) erweitert.

26. Hartflächenabsauggerät (10) nach Anspruch 24 oder 25, **dadurch gekennzeichnet, dass** die Abscheideeinrichtung (72) eine Prallwand (72) umfasst, die das in der Abscheidekammer (65) angeordnete Ende (97) der Unterdruckleitung (94) überdeckt.

## Claims

1. Hard surface suction cleaner (10) comprising a suction nozzle (80) and a suction unit (16), the suction unit (16) being in flow communication via a flow path with the suction nozzle (80) for sucking a liquid-air mixture from a hard surface, and comprising a separating device (72) for separating liquid from the liquid-air mixture, and comprising a dirty-liquid tank (25) for receiving the separated liquid; wherein arranged in the flow path between the suction nozzle (80) and the suction unit (16) is a separating chamber (65) which receives the separating device (72) and is connected to the dirty-liquid tank (25); wherein the hard surface suction cleaner (10) comprises a filling device (40) having a fill duct (50) which has a fill opening (51); and wherein the dirty-liquid tank (25) forms a collecting space (55) for separated liquid which is arranged below the fill opening (51) relative to an upright position of the hard surface suction cleaner (10), and forms an alternate space (56) surrounding the fill duct (50), said alternative space (56) receiving liquid from the collecting space (55) when pivoting the hard surface suction cleaner (10) from the vertical position; **characterized in that** the flow path from the suction nozzle (80) to the suction unit (16) leads past the dirty-liquid tank (25) and **in that** the filling device (40) has a vent duct (60) protruding into the dirty-liquid tank (25) which, outside the dirty-liquid tank (25), protrudes beyond the fill duct (50) and, inside the dirty-liquid tank (25), comprises a vent opening (61).

2. Hard surface suction cleaner (10) in accordance with claim 1, **characterized in that** the vent opening (61) is arranged at the same level as the fill opening (51) relative to the vertical.

3. Hard surface suction cleaner (10) in accordance with claim 1 or 2, **characterized in that** the vent duct (60) is arranged laterally beside the fill duct (50).

4. Hard surface suction cleaner (10) in accordance with claim 1, 2 or 3, **characterized in that** the fill duct (50) and the vent duct (60) together form a shaped plastic part made in one piece.

5. Hard surface suction cleaner (10) in accordance with any one of the preceding claims, **characterized in that** the filling device (40) is inserted in a housing (26) of the dirty-liquid tank (25).

6. Hard surface suction cleaner (10) in accordance with claim 5, **characterized in that** the filling device (40) is detachably connected to the housing (26) of the dirty-liquid tank (25).

7. Hard surface suction cleaner (10) in accordance with claim 6, **characterized in that** the filling device (40) is detachably connected to the housing (26) of the dirty-liquid tank (25) by way of a bayonet connection (48).

8. Hard surface suction cleaner (10) in accordance with any one of the preceding claims, **characterized in that** the filling device (40) has a fill trough (42) receiving separated liquid from the separating chamber (65), said fill trough (42) being adjoined by the fill duct (50).

9. Hard surface suction cleaner (10) in accordance with claim 8, **characterized in that** the fill trough (42) has the vent duct (60) passing therethrough.

10. Hard surface suction cleaner (10) in accordance with claim 8 or 9 in conjunction with claim 5, **characterized in that** the fill trough (42) is inserted in an inlet piece (30) of the housing (26) of the dirty-liquid tank (25).

11. Hard surface suction cleaner (10) in accordance with claim 10, **characterized in that** the fill trough (42) is surrounded by a support ring (44) which is mounted on the inlet piece (30).

12. Hard surface suction cleaner (10) in accordance with any one of claims 8 to 11, **characterized in that** protruding into the fill trough (42) is a fill funnel (102) arranged at a drain opening (101) of the separating chamber (65).

13. Hard surface suction cleaner (10) in accordance with any one of the preceding claims, **characterized in that** the fill duct (50) protrudes into the dirty-liquid tank (25) and the fill opening (51) is arranged within the dirty-liquid tank (25).

14. Hard surface suction cleaner (10) in accordance with any one of the preceding claims, **characterized in that** the volume of the alternate space (56) is at least the same as the volume of the collecting space (55).

15. Hard surface suction cleaner (10) in accordance with claim 13, **characterized in that** the fill opening (51) is arranged at a level approximately midway of the height of the dirty-liquid tank (25) with respect to an upright position of the hard surface suction cleaner.

16. Hard surface suction cleaner (10) in accordance with any one of the preceding claims, **characterized in that** the dirty-liquid tank (25) is transparent and has marker elements (53, 54) for reading the fill level.

17. Hard surface suction cleaner (10) in accordance with any one of the preceding claims, **characterized in that** the dirty-liquid tank (25) has a discharge opening (32) which is tightly closed using a lid (33).

18. Hard surface suction cleaner (10) in accordance with claim 17, **characterized in that** the lid (33) is captively held on the housing (26) of the dirty-liquid tank (25).

19. Hard surface suction cleaner (10) in accordance with any one of the preceding claims, **characterized in that** the dirty-liquid tank (25) is detachably connected to a basic housing (14) of the hard surface suction cleaner (10) which receives the suction unit (16).

20. Hard surface suction cleaner (10) in accordance with claim 19, **characterized in that** the separating chamber (65) is detachably connected to the basic housing (14).

21. Hard surface suction cleaner (10) in accordance with claim 20, **characterized in that** the suction nozzle (80) is detachably connected to the separating chamber (65).

22. Hard surface suction cleaner (10) in accordance with any one of the preceding claims, **characterized in that** the suction nozzle (80) has a suction duct (81), wherein a rear end region (87) of the suction duct (81) protruding into the separating chamber (65) is at least partially surrounded by one or more intermediate storage regions (104, 105) in a circumferential direction within the separating chamber (65).

23. Hard surface suction cleaner (10) in accordance with claim 22, **characterized in that** the rear end region (87) of the suction duct (81) extends into a receiving socket (75) that protrudes into the separating chamber (65), wherein the receiving socket (75) and at least one outer wall (68, 69) of the separating chamber (75) define the one or at least one of the intermediate storage regions (104, 105).

24. Hard surface suction cleaner (10) in accordance with any one of the preceding claims, **characterized in that** the suction unit (16) is in flow communication with the separating chamber (65) via a vacuum conduit (94), wherein a front end region (95) of the vacuum conduit (94) protrudes into the separating chamber (65) and is surrounded by an annular intermediate storage region (106) in a circumferential direction within the separating chamber (65).

25. Hard surface suction cleaner (10) in accordance with any one of claims 22 to 24, **characterized in that** the one or at least one of the intermediate storage regions (104, 105, 106) widens in a direction of the separating device (72).

26. Hard surface suction cleaner (10) in accordance with claim 24 or 25, **characterized in that** the separating device (72) comprises an impact wall (72) which overlies the end (97) of the vacuum conduit (94) arranged in the separating chamber (65).

## Revendications

1. Appareil d'aspiration pour surfaces dures (10) comprenant une buse d'aspiration (80) et un groupe d'aspiration (16), qui est en liaison fluidique avec la buse d'aspiration (80) par l'intermédiaire d'un trajet d'écoulement, afin d'aspirer un mélange de liquide et d'air d'une surface dure, et un dispositif de séparation (27) destiné à séparer le liquide du mélange de liquide et d'air, ainsi qu'un réservoir de liquide souillé (25) destiné à recevoir le liquide souillé ; une chambre de séparation (65), qui reçoit le dispositif de séparation (72) et qui est reliée au réservoir de liquide souillé (25), étant disposée dans le trajet d'écoulement entre la buse d'aspiration (80) et le groupe d'aspiration (16) ; l'appareil d'aspiration pour surfaces dures (10) comprenant un dispositif de remplissage (40) pourvu d'un canal de remplissage (50), qui présente une ouverture de remplissage (51) ; et le réservoir de liquide souillé (25) formant un espace de collecte (55) pour le liquide séparé, qui est disposé au-dessous l'ouverture de remplissage (51) par rapport à une position verticale de l'appareil d'aspiration pour surfaces dures (10), ainsi qu'un espace d'évitement (56) qui entoure le canal de remplissage (50) et qui, lorsque l'appareil d'aspiration pour surfaces dures (10) pivote à partir de la position verticale, reçoit du liquide de l'espace de collecte (55), **caractérisé en ce que** le trajet d'écoulement de la buse d'aspiration (80) au groupe d'aspiration (16) est guidé devant le réservoir de liquide souillé (25), et le dispositif de remplissage (40) comprend un canal de ventilation (60) qui fait saillie à l'intérieur du réservoir de liquide souillé (25) et à l'extérieur du réservoir de liquide souillé (25) par le canal de remplissage (50), et qui comporte à l'intérieur du réservoir de liquide souillé (25) une ouverture de ventilation (61).

2. Appareil d'aspiration pour surfaces dures (10) selon la revendication 1, **caractérisé en ce que** l'ouverture de ventilation (61) est disposée par rapport à la verticale à la même hauteur que l'ouverture de remplissage (51).

3. Appareil d'aspiration pour surfaces dures (10) selon la revendication 1 ou 2, **caractérisé en ce que** le canal de ventilation (60) est disposé sur le côté du canal de remplissage (50).

4. Appareil d'aspiration pour surfaces dures (10) selon la revendication 1, 2 ou 3, **caractérisé en ce que** le canal de remplissage (50) et le canal de ventilation (60) forment conjointement une pièce moulée monobloc en matière plastique.

5. Appareil d'aspiration pour surfaces dures (10) selon l'une quelconque des revendications précédentes, **caractérisé en ce que** le dispositif de remplissage (40) est inséré dans un boîtier (26) du réservoir de liquide souillé (25).

6. Appareil d'aspiration pour surfaces dures (10) selon la revendication 5, **caractérisé en ce que** le dispositif de remplissage (40) est relié détachable au boîtier (26) du réservoir de liquide souillé (25).

7. Appareil d'aspiration pour surfaces dures (10) selon la revendication 6, **caractérisé en ce que** le dispositif de remplissage (40) est relié détachable au boîtier (26) du réservoir de liquide souillé (25) par une liaison à baïonnette (48).

8. Appareil d'aspiration pour surfaces dures (10) selon l'une quelconque des revendications précédentes, **caractérisé en ce que** le dispositif de remplissage (40) comprend une cuve de remplissage (42) recevant le liquide séparé de la chambre de séparation (65), ladite cuve étant adjacente au canal de remplissage (50).

9. Appareil d'aspiration pour surfaces dures (10) selon la revendication 8, **caractérisé en ce que** la cuve de remplissage (42) est traversée par le canal de ventilation (60).

10. Appareil d'aspiration pour surfaces dures (10) selon la revendication 8 ou 9 en liaison avec la revendication 5, **caractérisé en ce que** la cuve de remplissage (42) est insérée dans une tubulure d'admission (30) du boîtier (26) du réservoir de liquide souillé (25).

11. Appareil d'aspiration pour surfaces dures (10) selon la revendication 10, **caractérisé en ce que** la cuve de remplissage (42) est entourée par une bague d'appui (44), qui est posée sur la tubulure d'admission (30).

12. Appareil d'aspiration pour surfaces dures (10) selon l'une quelconque des revendications 8 à 11, **caractérisé en ce qu'**une trémie de remplissage (102) disposée sur une ouverture d'évacuation (101) de la chambre de séparation (65) fait saillie à l'intérieur de la cuve de remplissage (42).

13. Appareil d'aspiration pour surfaces dures (10) selon l'une quelconque des revendications précédentes, **caractérisé en ce que** le canal de remplissage (50) fait saillie à l'intérieur du réservoir de liquide souillé (25), et l'ouverture de remplissage (51) est ménagée à l'intérieur du réservoir de liquide souillé (25).

14. Appareil d'aspiration pour surfaces dures (10) selon l'une quelconque des revendications précédentes, **caractérisé en ce que** le volume de l'espace d'évitement (56) est au moins aussi grand que le volume de l'espace de collecte (55).

15. Appareil d'aspiration pour surfaces dures (10) selon la revendication 13, **caractérisé en ce que** l'ouverture de remplissage (51) est ménagée par rapport à une position verticale de l'appareil d'aspiration pour surfaces dures (10) à mi-hauteur du réservoir de liquide souillé (25).

16. Appareil d'aspiration pour surfaces dures (10) selon l'une quelconque des revendications précédentes, **caractérisé en ce que** le réservoir de liquide souillé (25) est transparent et comprend des éléments de marquage (53, 54) permettant de lire le niveau.

17. Appareil d'aspiration pour surfaces dures (10) selon l'une quelconque des revendications précédentes, **caractérisé en ce que** le réservoir de liquide souillé (25) comprend une ouverture d'évacuation (32) qui est fermée de manière étanche au moyen d'un couvercle (33).

18. Appareil d'aspiration pour surfaces dures (10) selon la revendication 17, **caractérisé en ce que** le couvercle (33) est retenu imperdable sur le boîtier (26) du réservoir de liquide souillé (25).

19. Appareil d'aspiration pour surfaces dures (10) selon l'une quelconque des revendications précédentes, **caractérisé en ce que** le réservoir de liquide souillé (25) est relié détachable à un boîtier de base (14) de l'appareil d'aspiration pour surfaces dures (10) recevant le groupe d'aspiration (16).

20. Appareil d'aspiration pour surfaces dures (10) selon la revendication 19, **caractérisé en ce que** la chambre de séparation (65) est reliée détachable au boîtier de base (14).

21. Appareil d'aspiration pour surfaces dures (10) selon la revendication 20, **caractérisé en ce que** la buse d'aspiration (80) est reliée détachable à la chambre de séparation (65).

22. Appareil d'aspiration pour surfaces dures (10) selon l'une quelconque des revendications précédentes, **caractérisé en ce que** la buse d'aspiration (80) comprend un canal d'aspiration (81), une zone d'extrémité (87) du canal d'aspiration (81) faisant saillie à l'intérieur de la chambre de séparation (65) étant entourée à l'intérieur de la chambre de séparation (65) dans la direction périphérique au moins en partie par une ou plusieurs zones d'accumulation intermédiaire (104, 105).

23. Appareil d'aspiration pour surfaces dures (10) selon la revendication 22, **caractérisé en ce que** la zone d'extrémité arrière (87) du canal d'aspiration (81) s'enfonce dans un puits de réception (75) faisant saillie à l'intérieur de la chambre de séparation (65), le puits de réception (75) et au moins une paroi extérieure (68, 69) de la chambre de séparation (65) définissant la ou au moins une des zones d'accumulation intermédiaire (104, 105).

24. Appareil d'aspiration pour surfaces dures (10) selon l'une quelconque des revendications précédentes, **caractérisé en ce que** le groupe d'aspiration (16) est en liaison fluidique avec la chambre de séparation (65) par l'intermédiaire d'une conduite à dépression (94), une zone d'extrémité avant (95) de la conduite à dépression (94) faisant saillie à l'intérieur de la chambre de séparation (65) et étant entourée à l'intérieur de la chambre de séparation (65) dans la direction périphérique par une zone d'accumulation intermédiaire annulaire (106).

25. Appareil d'aspiration pour surfaces dures (10) selon l'une quelconque des revendications 22 à 24, **caractérisé en ce que** l'une des ou au moins l'une des zones d'accumulation intermédiaire (104, 105, 106) s'élargit en direction du dispositif de séparation (72).

26. Appareil d'aspiration pour surfaces dures (10) selon la revendication 24 ou 25, **caractérisé en ce que** le dispositif de séparation (72) comprend une paroi déflectrice (72) qui recouvre l'extrémité (97) de la conduite à dépression (94) disposée dans la chambre de séparation (65).
